# EUROPÄISCHE PATENTSCHRIFT

(11) **EP 3 067 484 B1**
(45) Veröffentlichungstag und Bekanntmachung des Hinweises auf die Patenterteilung: **10.05.2017**
(21) Anmeldenummer: 15000727.6
(22) Anmeldetag: 12.03.2015
(51) Int. Cl.: E04B 5/38, E04C 2/12, E04C 2/26

(54) **HOLZPLATTE FÜR EINE HOLZ-BETON-VERBUNDKONSTRUKTION, HOLZ-BETON-VERBUNDKONSTRUKTION UND VERFAHREN ZU DEREN HERSTELLUNG**
WOODEN PANEL FOR A WOOD-CEMENT COMPOSITE STRUCTURE, WOOD-CEMENT COMPOSITE STRUCTURE AND METHOD FOR ITS PREPARATION
PLAQUE DE BOIS POUR UNE CONSTRUCTION COMPOSITE EN BOIS/BÉTON, CONSTRUCTION COMPOSITE EN BOIS/BÉTON ET LEUR PROCÉDÉ DE FABRICATION

(43) Veröffentlichungstag der Anmeldung: 14.09.2016
(73) Patentinhaber: MERK Timber GmbH, 86551 Aichach (DE)
(72) Erfinder: Hölzl, Franz, 86672 Thierhaupten (DE)
(74) Vertreter: Reinhardt, Annette

(56) Entgegenhaltungen:
- CH-A- 371 885
- DE-A1- 4 420 175
- FR-A1- 2 256 830

## Beschreibung

Die Erfindung betrifft eine Holzplatte für eine Holz-Beton-Verbundkonstruktion, eine Holz-Beton-Verbundkonstruktion und ein Verfahren zu deren Herstellung.

Aus der DE 20 2013 001 849 U1 geht eine Holz-Beton-Verbundkonstruktion hervor, die eine Holzplatte aus nebeneinander angeordneten Holzbohlen aufweist. Die Holzbohlen sind an ihrer dem Beton zugewandten Außenseite mit Längsnuten und zahnförmigen Vertiefungen versehen. Die Tiefe der Nuten ist vergleichsweise gering, und die Nuten erstrecken sich über die gesamte Länge der Holzbohlen.

Die DE 298 16 002 U1 offenbart eine Holz-Beton-Verbundkonstruktion aus nebeneinander liegenden Holzbohlen mit Quernuten, in die Betonleisten gegossen werden.

Aus der DE 44 20 175 A1 geht eine gattungsgemäße Holz-Beton-Verbundkonstruktion gemäß dem Oberbegriff des Anspruchs 1 hervor. Die Holzplatte der Holz-Beton-Verbundkonstruktion besitzt Vertiefungen, die von der Betonplatte ausgefüllt werden. Die Holzplatte ist eine Schichtholzplatte mit im Plattenquerschnitt symmetrisch angeordneten Faserrichtungen. Die Vertiefungen erstrecken sich über die halbe Dicke der Schichtholzplatte.

Aus der CH 371 885 A geht eine schallisolierende Wand- und Deckenbelagsplatte hervor, die von ihrer Vorderseite und ihrer Rückseite eingebrachte Nuten besitzt, die sich an Durchbrüchen kreuzen und dabei Durchbrüche bilden. Dadurch sind schallabsorbierende Hohlräume an der Rückseite der Platte gebildet.

Die FR 2 256 830 A1 offenbart eine Schichtplatte, die mit einem thermoplastischen Material beschichtet ist. Die Schichtplatte weist eine Vielzahl von Öffnungen mit Hinterschnitt auf, in die die thermoplastische Beschichtung eingreift und einen Hinterschnitt bildet.

Der Erfindung liegt die Aufgabe zugrunde, eine Holz-Beton-Verbundkonstruktion mit hoher Tragfähigkeit bereitzustellen.

Diese Aufgabe wird durch eine Holz-Beton-Verbundkonstruktion mit den Merkmalen des Anspruchs 1 gelöst.

Es ist vorgesehen, dass die Holzplatte mindestens eine Längslage und mindestens eine Querlage aufweist. Die Holzplatte besitzt demnach einen gesperrten Querschnittsaufbau. Die Faserrichtung der Querlage läuft quer, also nicht parallel zur Faserrichtung der Längslage. Die Faserrichtung der Querlage verläuft vorzugsweise senkrecht zur Faserrichtung der Längslage. Die Querlage und die Längslage sind dabei miteinander verklebt. Zur Kraftübertragung zur Betonplatte besitzt die Holzplatte mindestens eine Vertiefung. Die Vertiefung erstreckt sich dabei vollständig durch alle Querlagen der Holzplatte. Die Betonplatte weist eine Erhöhung auf, die die Vertiefung der Holzplatte ausfüllt. Dadurch kann eine feste Verbindung zwischen Holzplatte und Betonplatte erreicht werden. Dadurch, dass sich die Vertiefung vollständig durch alle Querlagen der Holzplatte erstreckt, kann eine gute Aktivierung der Längslagen über die Querlagen erfolgen, und es wird eine gute Ableitung von Querkräften ermöglicht. Es können Querkräfte über die Querlagen der Holzplatte aufgenommen werden. Die Querlagen bilden querliegende Biegeträger. Die Kräfte können über die Querlagen gut in der Holzplatte verteilt werden. Längskräfte werden vorteilhaft über die Längslagen aufgenommen. Die Betonplatte kann vorteilhaft in Ortbetonbauweise hergestellt werden. Bevorzugt sind keine weiteren Bewehrungselemente wie Schrauben oder dergleichen zwischen der Holzplatte und der Betonplatte vorgesehen.

Vorteilhaft ist die in Längsrichtung gemessene Länge der Vertiefung an der Außenseite der Holzplatte größer als die in Querrichtung der Holzplatte an der Außenseite der Holzplatte gemessene Breite der Vertiefung. Die Länge der Vertiefung beträgt vorteilhaft mindestens das 1,5fache der Breite der Vertiefung. Vorteilhaft beträgt die Länge der Vertiefung weniger als das 5fache der Breite der Vertiefung. Die Länge der Vertiefung kann vorteilhaft von 150 mm bis 1.000 mm betragen und die Breite der Vertiefung von 50 mm bis 700 mm. Als besonders vorteilhaft hat sich eine Länge der Vertiefung von 350 mm bis 700 mm und eine Breite der Vertiefung von 100 mm bis 300 mm herausgestellt.

Vorteilhaft besitzt die Holzplatte eine Vielzahl von Vertiefungen. Die Vertiefungen sind dabei vorteilhaft in Reihen ausgerichtet an der Holzplatte angeordnet, wobei die Reihen in Längsrichtung verlaufen. Die größere Erstreckung der Vertiefungen ist dabei vorteilhaft in Längsrichtung ausgerichtet. Zwischen den Reihen ist vorteilhaft ein Abstand gebildet. In den Bereichen zwischen benachbarten Reihen weist die Holzplatte eine große Dicke und dadurch eine hohe Tragfähigkeit auf. Besonders vorteilhaft beträgt der Abstand mindestens das Doppelte der Breite einer Vertiefung. Um eine gute Einleitung der Querkräfte zu erreichen, ist vorteilhaft vorgesehen, dass die Vertiefungen benachbarter Reihen in Längsrichtung der Holzplatte zueinander einen Versatz aufweisen. Dadurch werden in einen größeren Bereich der Querlage unmittelbar Querkräfte eingeleitet, ohne dass die Länge der Vertiefung vergrößert werden muss. Es kann vorteilhaft sein, weitere Vertiefungen im mittleren Bereich der Holzplatte vorzusehen. Dies kann beispielsweise aus Transportgründen vorgesehen sein oder um die Robustheit einer Holz-Beton-Verbundkonstruktion mit der Holzplatte zu erhöhen.

Die Vertiefungen erstrecken sich vorteilhaft nur über einen geringen Anteil der Außenseite der Holzplatte. Die Summe der Längen der in einer Reihe angeordneten Vertiefungen beträgt vorteilhaft 20% bis 70% der Länge der Holzplatte, insbesondere 25% bis 50% der Länge der Holzplatte. Die Summe der Breiten der Reihen von Vertiefungen beträgt vorteilhaft 5% bis 50%, insbesondere 10% bis 40% der Breite der Holzplatte. Aufgrund der Abstände zwischen den Vertiefungen in Längsrichtung und in Querrichtung der Holzplatte kann eine ausreichende Festigkeit der Holzplatte sichergestellt werden, obwohl die Tiefe der Vertiefungen vergleichsweise groß ist.

Um eine gute Fixierung der Betonplatte an der Holzplatte zu erreichen, ist vorteilhaft vorgesehen, dass die Vertiefung mindestens einen Hinterschnitt besitzt. Bevorzugt ist der Hinterschnitt an mindestens einer in Längsrichtung verlaufenden Längsseite der Vertiefung ausgebildet. Der Neigungswinkel der den Hinterschnitt bildenden Längsseite der Vertiefung zur Außenseite beträgt vorteilhaft von 95° bis 140°. Bevorzugt ist der Neigungswinkel vergleichsweise klein gewählt, so dass der senkrecht zur Ebene der Holzplatte auf die Längsseite der Vertiefung wirkende Kraftanteil im Betrieb gering gehalten werden kann. Es kann auch vorgesehen sein, dass ein Hinterschnitt an mindestens einer in Querrichtung verlaufenden Querseite der Vertiefung ausgebildet ist. Auch der Winkel der in Querrichtung verlaufenden Querseite zur Außenseite liegt vorteilhaft in der Größenordnung von 95° bis 140°. Bevorzugt grenzt die Querseite der Vertiefung, an der der Hinterschnitt ausgebildet ist, an die Außenseite der Holzplatte an.

Für eine Querrichtung ausgerichtete Querseite einer Vertiefung ist vorteilhaft ein geringer Neigungswinkel vorgesehen. Der Neigungswinkel einer Querseite zur Außenseite beträgt vorteilhaft weniger als 60°, insbesondere weniger als 45°. Vorteilhaft sind die in Querrichtung verlaufenden Querseiten einer Vertiefung unsymmetrisch zueinander ausgebildet. Dabei sind bevorzugt unterschiedliche Neigungswinkel der Querseiten zur Außenseite vorgesehen.

Die Holzplatte ist vorteilhaft eine Sperrholzplatte, insbesondere eine Brettsperrholzplatte, wobei mindestens eine, vorzugsweise alle Längslagen aus nebeneinander angeordneten Holzbrettern oder Holzwerkstoffplatten ausgebildet sind. An ihren Längsseiten sind die Holzbretter der mindestens einen Längslage bevorzugt nicht vollflächig miteinander verklebt. Die Holzbretter sind lediglich mit den darüber und darunter angeordneten Längsoder Querlagen verklebt. Um Kräfte in von der Vertiefung entfernte Längslagen einleiten zu können, wird vorteilhaft die mindestens eine Querlage genutzt. Dadurch, dass die Vertiefung sich vollständig durch alle Querlagen der Holzplatte erstreckt, werden Kräfte in Faserrichtung der Querlagen eingeleitet und über die Verklebung der Holzlagen an ihren Flachseiten miteinander in entfernt von der Vertiefung liegende Holzbretter eingeleitet.

Vorteilhaft sind auch die Querlagen aus nebeneinander angeordneten Holzbrettern ausgebildet. Alternativ können mindestens eine Längslage und/oder mindestens eine Querlage aus Furnierschichten oder Furnierschichtholzplatten aufgebaut sein.

Die Betonplatte ist vorteilhaft aus schwindarmem Beton. Vorteilhaft weist die Betonplatte eine Stahlbewehrung auf. Dadurch wird eine deutliche Verbesserung des Verformungsverhaltens erreicht und die Gebrauchstauglichkeit gesichert. Die Rissbildung wird verringert, wodurch das Tragverhalten verbessert wird.

Für ein Verfahren zur Herstellung einer Holz-Beton-Verbundkonstruktion ist vorgesehen, dass in die Holzplatte die mindestens eine Vertiefung eingebracht wird. Die Vertiefung kann beispielsweise in die Holzplatte eingefräst werden. Die Betonplatte wird dann gegossen, insbesondere mit Ortbeton, wobei die Holzplatte eine untere Schalung der Betonplatte bildet und die mindestens eine Vertiefung beim Gießen der Betonplatte mit Beton ausgegossen wird. Zusätzliche Verbindungsmittel zwischen Holzplatte und Betonplatte, insbesondere zusätzliche Anker oder dergleichen, können dabei vorteilhaft entfallen.

Ausführungsbeispiele der Erfindung werden im Folgenden anhand der Zeichnung erläutert. Es zeigen:
- Fig. 1: einen schematischen Schnitt durch eine Holz-Beton-Verbundkonstruktion,
- Fig. 2: eine perspektivische Darstellung einer Holzplatte einer Holz-Betonverbundkonstruktion,
- Fig. 3: eine Draufsicht auf eine Vertiefung der Holzplatte aus Fig. 2,
- Fig. 4 bis 6: Ausführungsbeispiele für Vertiefungen einer Holzplatte,
- Fig. 7 und 8: Schnitte in Querrichtung der Holzplatte durch Ausführungsbeispiele von Vertiefungen,
- Fig. 9 und 10: Schnitte in Längsrichtung der Holzplatte durch Ausführungsbeispiele von Vertiefungen.

Fig. 1 zeigt ein schematisches Ausführungsbeispiel einer Holz-Beton-Verbundkonstruktion 1, die eine Holzplatte 2 und eine Betonplatte 3 umfasst. Die Holzplatte 2 weist Vertiefungen 4 auf, in die Erhöhungen 5 der Betonplatte 3 ragen. Die Erhöhungen 5 der Betonplatte 3 füllen die Vertiefungen 4 dabei vollständig aus. Zur Herstellung der Holz-Beton-Verbundkonstruktion 1 ist vorgesehen, dass zunächst die Vertiefungen 4 in die Holzplatte 2 eingebracht werden, beispielsweise aus der Holzplatte 2 ausgefräst werden. Anschließend wird die Betonplatte 3 auf die Holzplatte 2 gegossen. Die Betonplatte 3 ist vorteilhaft in Ortbetonbauweise hergestellt. Die Betonplatte 3 besteht vorteilhaft aus schwindarmem, stahlbewehrtem Beton. Die Holzplatte 2 dient beim Gießen der Betonplatte 3 vorteilhaft als untere Schalung und die Vertiefungen 4 werden beim Gießen der Betonplatte 2 mit Beton ausgegossen. Zusätzliche Befestigungselemente wie Anker oder Bewehrungen, die an der Holzplatte 4 festgelegt sind und in die Betonplatte 3 ragen, sind vorteilhaft nicht vorgesehen. Die Holz-Beton-Verbundkonstruktion 1 kann beispielsweise als Bauwerksdecke eingesetzt werden. Dabei können Zugkräfte von der Holzplatte 2 aufgenommen werden und Druckkräfte von der Betonplatte 3.

Die Holzplatte 2 besitzt eine Dicke a, die vorteilhaft zwischen 100 mm und 350 mm beträgt. Als besonders vorteilhaft hat sich eine Dicke a von 140 mm bis 200 mm herausgestellt. Die Betonplatte 3 besitzt eine Dicke b, die vorteilhaft 50 mm bis 150 mm beträgt. Die Dicke b der Betonplatte 3 ist dabei vorteilhaft kleiner als die Dicke a der Holzplatte 2. Die Dicke b der Betonplatte 3 ist dabei ohne die Erhöhungen 5 gemessen. Als besonders vorteilhaft hat sich eine Dicke b der Betonplatte von 80 mm bis 120 mm, insbesondere von 100 mm bis 120 mm herausgestellt. Durch eine ausreichend große Dicke b der Betonplatte 3 kann eine gute Brandschutzfestigkeit und Schalldämmung der Holz-Beton-Verbundkonstruktion 1 erreicht werden.

Fig. 2 zeigt den Aufbau der Holzplatte 2 im Einzelnen. Die Holzplatte 2 ist im Ausführungsbeispiel als Brettsperrholzplatte ausgebildet und umfasst drei Längslagen 6, zwischen denen jeweils Querlagen 7 verlaufen. Die Längslagen 6 sind aus Holzbrettern 22 gebildet, deren Faserrichtung in einer Längsrichtung 8 der Holzplatte 2 verläuft. Die Querlagen 7 sind ebenfalls aus Holzbrettern 22 gebildet. Die Faserrichtung der Holzbretter 22 in den Querlagen 7 verläuft im Ausführungsbeispiel senkrecht zur Längsrichtung 8 in einer Querrichtung 9 des Holzbretts 2. Das Holzbrett 2 besitzt eine in der Längsrichtung 8 gemessene Länge y, die vorteilhaft einige Meter beträgt. Die Länge y kann beispielsweise 5 m bis 30 m betragen. Die Holzplatte 2 besitzt eine Breite x, die in Querrichtung 9 gemessen ist und ebenfalls mehr als 1 m betragen kann. Die Breite x beträgt vorteilhaft 0,5 m bis 4,8 m. Die Holzplatte 2 besitzt eine in Fig. 2 oben gezeichnete Außenseite 13, an der die Betonplatte 3 anzuordnen ist. An der Außenseite 13 weist die Holzplatte 2 eine Vielzahl von Vertiefungen 4 auf. Im Ausführungsbeispiel besitzen die Vertiefungen 4 eine etwa rechteckige Form mit abgerundeten Ecken, wobei die größere Erstreckung der Vertiefungen 4 in Längsrichtung 8 der Holzplatte 2 ausgerichtet ist. Die Vertiefungen 4 besitzen eine in Längsrichtung 8 gemessene Länge e und eine in Querrichtung 9 gemessene Breite f. Die Länge e beträgt vorteilhaft von 150 mm bis 1.000 mm, insbesondere von 350 mm bis 700 mm. Die Breite f beträgt vorteilhaft von 50 mm bis 700 mm, insbesondere von 100 mm bis 300 mm. Im Ausführungsbeispiel ist eine Länge e von etwa 600 mm und eine Breite f von etwa 200 mm vorgesehen.

Wie Fig. 2 zeigt, sind die Vertiefungen 4 in Reihen angeordnet, die im Ausführungsbeispiel jeweils sechs Vertiefungen 4 umfassen. Im Ausführungsbeispiel sind drei Reihen von Vertiefungen 4 vorgesehen. Jeweils drei Vertiefungen 4 sind mit geringerem Abstand c zueinander angeordnet, und zwischen den beiden Gruppen von drei Vertiefungen 4 ist ein größerer Abstand c' zwischen aufeinanderfolgenden Vertiefungen 4 vorgesehen. Der Abstand c entspricht vorteilhaft mindestens der halben Länge e einer Vertiefung 4, vorteilhaft mindestens der Länge e einer Vertiefung 4. Wie Fig. 2 auch zeigt, sind die einzelnen Vertiefungen 4 benachbarter Reihen zueinander um einen Versatz t versetzt. Der Versatz t beträgt vorteilhaft 20% bis 80% der Länge e einer Vertiefung 4. Die benachbarten Reihen besitzen zueinander einen Abstand d, der in Querrichtung 9 gemessen ist und der vorteilhaft mindestens der doppelten Breite einer Vertiefung 4 entspricht. Im Ausführungsbeispiel sind alle Vertiefungen 4 identisch ausgebildet, und Vertiefungen 4 der beiden äußeren Reihen sind nicht zueinander versetzt, sondern jeweils nur zu den Vertiefungen 4 der mittleren Reihe.

Die Länge e der Vertiefungen 4 ist vorteilhaft so gewählt, dass die Summe der Längen e der in einer Reihe angeordneten Vertiefungen 4 20% bis 70% der Länge y der Holzplatte 2 beträgt. Die Summe der Breiten f der Reihen beträgt vorteilhaft 5% bis 50% der Breite x der Holzplatte 2.Die Breite der Reihe entspricht im Ausführungsbeispiel der Breite e einer Vertiefung 4. Es kann jedoch auch vorgesehen sein, dass die Vertiefungen 4 einer Reihe in Querrichtung 9 einen Versatz zueinander aufweisen, so dass die Breite einer Reihe größer als die Breite einer einzelnen Vertiefung 4 ist. Im Ausführungsbeispiel sind drei Reihen von Vertiefungen 4 vorgesehen, so dass die Summe der Breiten der Reihen der Vertiefungen 4 das Dreifache der Breite f beträgt.

Wie Fig. 3 zeigt, besitzt jede Vertiefung 4 zwei in Längsrichtung 8 ausgerichtete Längsseiten 10 und zwei in Querrichtung 9 ausgerichtete Querseiten 11, die miteinander über abgerundete Ecken verbunden sind.

Die Figuren 4 bis 6 zeigen alternative Gestaltungen für die Form der Vertiefungen an der Außenseite 13 der Holzplatte 2. Fig. 4 zeigt eine Vertiefung 14, die durch eine Längsnut 15 gebildet ist, an deren Enden Quernuten 16 und 17 verlaufen. Die Quernuten 16 und 17 ragen mit beiden Enden über die Längsnut 15 hinaus, so dass sich eine knochenförmige Gestalt der Vertiefung 14 ergibt. Die Längsnut 15 ist in Draufsicht keilförmig ausgebildet und erweitert sich zu der Quernut 16. Die Längsseiten 10 der Vertiefung 14 verlaufen zur Längsrichtung 8 der Holzplatte 2 unter einem Winkel ε, der vorteilhaft von 0,5° bis 10° betragen kann. Wird von der Betonplatte 3 in Richtung eines Pfeils 30, also in Längsrichtung 8 von der Quernut 16 zur Quernut 17, eine Kraft auf die Holzplatte 2 übertragen, so stützt sich die Betonplatte 3 an den schrägstehenden Längsseiten 10 der Vertiefung 14 ab, und es erfolgt eine gute Kraftübertragung in die Holzplatte 2. Durch die Schrägstellung der Längsseiten 10 gegenüber der Längsrichtung 8 werden die Längsseiten 10 aktiviert und können auch zur Kraftübertragung in Längsrichtung 8 beitragen.

Die Breite g der Längsnut 15 ist deutlich kleiner als die Breite f der Vertiefung 14. Die Vertiefung 14 besitzt ihre größte Breite f an der Quernut 16. Die Quernut 16 besitzt eine Länge h, die ein Viertel bis ein Zehntel der Länge e der Vertiefung 14 betragen kann. Die Quernut 16 ist mit abgerundeten Ecken ausgebildet, geht jedoch ohne Radius in die Längsnut 15 über. Die Quernut 17 besitzt eine Breite k, die im Ausführungsbeispiel etwas geringer als die Breite f an der Quernut 16 ist. Die Länge i der Quernut 17 ist etwas geringer als die Länge h der Quernut 16. Die Quernut 17 besitzt abgerundete Ecken und geht mit abgerundeten Ecken in die Längsnut 15 über. Über die Quernuten 16 und 17 können große Kräfte in Längsrichtung 8 zwischen der Holzplatte 2 und der Betonplatte 3 übertragen werden. Alle Längen e, i und h sind dabei in Längsrichtung 8 der Holzplatte 2 gemessen und alle Breiten f, g und k in Querrichtung 9 der Holzplatte 2.

Fig. 5 zeigt ein Ausführungsbeispiel einer Vertiefung 24, die die Form eines Trapezes mit abgerundeten Ecken aufweist. An einer Querseite 11 besitzt die Vertiefung 24 eine Breite 1 und an der gegenüberliegenden Querseite 11 Seite eine Breite 1', die kleiner als die Breite 1 ist. Das Verhältnis der Breite 1' zur Breite 1 kann beispielsweise 0,25 bis 0,8 betragen. Die Seitenwände 10 der Vertiefung 24 sind zur Längsrichtung 8 um einen Winkel ε geneigt, der etwa 0,5° bis 10° betragen kann. Bei einer Übertragung von Kräften in Richtung des Pfeils 30 tragen die Längsseiten 10 aufgrund der Schrägstellung zur Längsrichtung 8 zur Kraftübertragung bei. Die Richtung der Schrägstellung der Längsseite 10 ist dabei zu den im Betrieb von der Betonplatte 2 auf die Holzplatte 2 wirkenden Kräften so ausgerichtet, dass eine Kraftkomponente auf die Längsseite 10 wirkt.

Fig. 6 zeigt ein Ausführungsbeispiel einer Vertiefung 34, die durch eine Längsnut 35 gebildet ist, an deren Enden und in deren Mitte Quernuten 36 verlaufen. Die Übergänge zwischen den Quernuten 36 und der Längsnut 35 sind jeweils abgerundet ausgebildet. Auch eine größere Anzahl von Quernuten 36 kann vorteilhaft sein. Die Vertiefung 34 besitzt eine Länge e und eine Breite f. Die Quernuten 36 besitzen eine in Längsrichtung 8 gemessene Länge m. Benachbarte Quernuten 36 besitzen einen Abstand n zueinander. Im Ausführungsbeispiel sind die Längen m und die Abstände n aller Quernuten 36 etwa gleich groß.

Fig. 7 zeigt den Aufbau eines Ausführungsbeispiels der Holzplatte 2 im Einzelnen. Die Holzplatte 2 ist als Brettsperrholzplatte aufgebaut. Im Ausführungsbeispiel besteht die Holzplatte 2 aus Holzbrettern 22, die in den Längslagen 6 und Querlagen 7 angeordnet sind. Die Holzbretter 22 besitzen Flachseiten 25, an denen die einzelnen Lagen 6, 7 der Holzplatte 2 miteinander verklebt sind. Innerhalb der einzelnen Lagen 6, 7 liegen die Holzbretter 22 an Längsseiten 23 aneinander an. An den Längsseiten 23 sind die Holzbretter 22 nicht vollflächig miteinander verklebt. Vorteilhaft sind die Längsseiten 23 im Rahmen der Fertigungsgenauigkeit frei von Klebstoff. Bei dem in Fig. 7 gezeigten Ausführungsbeispiel einer Holzplatte 2 sind zwei Querlagen 7 vorgesehen, zwischen denen eine Längslage 6 angeordnet ist. An den Außenseiten der beiden Querlagen 7 sind jeweils zwei weitere Längslagen 6 angeordnet, wobei die äußere Längslage 6 die der Betonplatte 3 zugewandte Außenseite 13 bildet.

Fig. 7 zeigt ein Ausführungsbeispiel für die Gestaltung des Querschnitts einer Vertiefung 44. Der Querschnitt der Vertiefungen 4, 14, 24, 34 kann entsprechend ausgebildet sein. Die Vertiefung 44 besitzt an der Außenseite 13 der Holzplatte 2 eine Breite f. In die Holzplatte 4 verbreitert sich die Vertiefung 44 zunächst in einem ersten Abschnitt 18 und verengt sich dann in einem zweiten Abschnitt 19. Der erste Abschnitt 18 besitzt eine Tiefe q, und der zweite Abschnitt 19 besitzt eine Tiefe r, die kleiner als die Tiefe q ist. Die Tiefe q, r ist dabei jeweils senkrecht zur Außenseite 13 gemessen. Im Ausführungsbeispiel erstreckt sich der erste Abschnitt 18 durch die obere Querlage 7 und der Abschnitt 19 durch die zweite, untere Querlage 7. Die untere Querlage 7 ist dabei die von der Betonplatte 3 (Fig. 1) weiter entfernt angeordnete Querlage 7. Die Vertiefung 44 erstreckt sich bis in die sechste Lage der Holzplatte 4, so dass nur eine einzige Lage, nämlich die untere Längslage 6, nicht von der Vertiefung 44 durchbrochen oder verschmälert ist. Die Tiefe q erstreckt sich über mehr als drei Holzlagen. Die Tiefe r erstreckt sich über mehr als eine Holzlage.

Die Seitenwand 10 verläuft im ersten Abschnitt 18 unter einem Winkel α zur Außenseite 13, der 95° bis 140° beträgt. Die Seitenwand 10 bildet im ersten Abschnitt 18 dadurch einen Hinterschnitt, der eine formschlüssige Fixierung der Betonplatte 3 an der Holzplatte 2 bewirkt. Die Seitenwand 10 verläuft im zweiten Abschnitt 19 unter einem Winkel β zur Außenseite 13, der kleiner als 90° ist. Der Winkel β beträgt im Ausführungsbeispiel in etwa 40° bis 50°. Die Vertiefung 44 besitzt einen Boden 12, der parallel zur Außenseite 13 verläuft. Der Boden 12 besitzt eine Breite o, die größer als die Breite f der Vertiefung 44 an der Außenseite 13 ist. Die Vertiefung 44 besitzt einen breitesten Bereich zwischen den Abständen 18 und 19, an dem die Vertiefung 44 eine Breite s besitzt. Wie Fig. 7 auch zeigt, sind die beiden Längsseiten 10 der Vertiefung 44 spiegelsymmetrisch zueinander ausgebildet. Über die Querlagen 7 können aufgrund der großen Tiefe p der Vertiefung 44 auch Kräfte in Holzbretter 22 von Längslagen 6 eingeleitet werden, die nicht unmittelbar an die Vertiefung 44 angrenzen. Die Tiefe p der Vertiefung 44 beträgt vorteilhaft mehr als 50%, insbesondere mehr als 60%, vorzugsweise mehr als 70% der Dicke a der Holzplatte 2.

Fig. 8 zeigt ein Ausführungsbeispiel einer Vertiefung 54 mit schwalbenschwanzförmigem Querschnitt. Die Vertiefung 54 besitzt Längsseiten 10, die unter einem Winkel α zur Außenseite 13 verlaufen, der vorteilhaft von 95° bis 140° beträgt. Die Längsseiten 10 bilden einen Hinterschnitt. Die Vertiefung 54 besitzt einen Boden 12, der parallel zur Außenseite 13 verläuft. Der Boden 12 ist in einer Längslage 6 angeordnet. Die Vertiefung 54 durchragt alle Querlagen 7 der Holzplatte 4. An der Außenseite 13 besitzt die Vertiefung 54 eine Breite f, die kleiner als die Breite o am Boden 12 der Vertiefung 54 ist. Auch die Vertiefung 54 besitzt spiegelsymmetrisch zueinander ausgebildete Längsseiten 10.

Fig. 10 zeigt einen Längsschnitt durch eine Vertiefung 64. Jeder der Vertiefungen 4, 14, 24, 34, 44, 54 kann einen der Vertiefung 64 entsprechenden Längsschnitt aufweisen. Die Querseiten 11a und 11b der Vertiefung 64 sind unsymmetrisch zueinander ausgebildet. Die Längsseite 11a besitzt einen ersten Abschnitt 20, in dem die Querseite 11a unter einem Winkel γ₁ zur Außenseite 13 verläuft, der kleiner als 90° ist. Der erste Abschnitt 20 erstreckt sich im Ausführungsbeispiel durch die beiden oberen Längslagen 6 sowie durch eine Querlage 7. An den ersten Abschnitt 20 schließt sich ein zweiter Abschnitt 21 an, der einen Hinterschnitt bildet. Im zweiten Abschnitt 21, der sich durch eine Längslage 6, durch eine Querlage 7 sowie in die angrenzende Längslage 6 erstreckt, verläuft die Querseite 11a unter einem Winkel γ₂ zur Außenseite 13, der größer als 90° ist. Der Winkel γ₂ beträgt vorteilhaft 95° bis 140°. Die zweite Querseite 11b verläuft unter einem geringen Winkel δ zur Außenseite 13. Der Winkel δ beträgt weniger als 60°, insbesondere weniger als 45°. Im Ausführungsbeispiel beträgt der Winkel δ weniger als 20°. Die Querseite 11b erstreckt sich bis benachbart zum zweiten Abschnitt 21 der ersten Querseite 11a. Zwischen den Querseiten 11a und 11b verläuft eine Längsnut 65, die beim Fräsen des zweiten Abschnitts 21 entsteht.

Fig. 10 zeigt ein weiteres Ausführungsbeispiel für einen Längsschnitt durch eine Vertiefung 74. Jede der Vertiefungen 4, 14, 24, 34, 44, 54 kann einen Längsschnitt entsprechend der Vertiefung 74 aufweisen. Die Vertiefung 74 ist durch zwei Abschnitte 75 und 76 mit jeweils dreieckigem Querschnitt gebildet, zwischen denen sich ein parallel zur Außenseite 13 verlaufender Boden 12 erstreckt. Die Vertiefung 75 erstreckt sich dabei vollständig durch die untere Querlage 7, während sich die Vertiefung 76 bis etwa auf halbe Höhe der unteren Querlage 7 erstreckt. Die untere Lage ist dabei jeweils die der Betonplatte 3 abgewandte Lage. Der erste Abschnitt 75 besitzt eine Querseite 11a, die zur Außenseite 13 um einen Winkel γ₁ geneigt ist, der weniger als 90° beträgt. Der Winkel γ₁ kann beispielsweise etwa 50° bis etwa 80° betragen. Der erste Abschnitt 75 besitzt eine Seitenwand 77, die zur Außenseite 13 unter einem Winkel δ₁ verläuft, der deutlich größer als der Winkel γ₁ ist. der Winkel δ₁ kann beispielsweise etwa 20° bis etwa 40° betragen. Der zweite Abschnitt 76 besitzt eine Seitenwand 78, die an den Boden 12 angrenzt und zur Außenseite 13 unter einem Winkel γ₂ verläuft, der etwas kleiner als 90° ist. Der Winkel γ₂ kann beispielsweise etwa 70° bis etwa 85° betragen. Die Querseite 11b der Vertiefung 74, die den zweiten Abschnitt 76 begrenzt, verläuft zur Außenseite 13 unter einem Winkel δ₂ der etwa 20° bis etwa 30° betragen kann. Die Abschnitte 75 und 76 können identisch ausgebildet sein. Es können jedoch auch unterschiedliche Winkel γ₁, γ₂ und δ₁, δ₂ vorgesehen sein, wie im Ausführungsbeispiel gezeigt.

## Patentansprüche

1. Holz-Beton-Verbundkonstruktion mit einer Holzplatte und mit einer daran festgelegten Betonplatte (3), wobei die Holzplatte (2) mindestens eine Längslage (6) aufweist, in der die Faserrichtung des Holzes in einer Längsrichtung (8) der Holzplatte (2) verläuft, wobei die Holzplatte (2) mindestens eine Querlage (7) aufweist, in der die Faserrichtung des Holzes quer zur Längsrichtung (8) verläuft, wobei die mindestens eine Querlage (7) und die mindestens eine Längslage (6) miteinander verklebt sind, wobei die Holzplatte (2) mindestens eine Vertiefung (4, 14, 24, 34, 44, 54, 64, 74) an der einer Betonplatte (3) zugeordneten Außenseite (13) aufweist, und wobei die Betonplatte (3) eine Erhöhung (5) aufweist, die die Vertiefung (4, 14, 24, 34, 44, 54, 64, 74) ausfüllt,
**dadurch gekennzeichnet, dass** die Vertiefung (4, 14, 24, 34, 44, 54, 65, 74) sich vollständig durch alle Querlagen (7) erstreckt.

2. Holz-Beton-Verbundkonstruktion nach Anspruch 1,
**dadurch gekennzeichnet, dass** die in Längsrichtung (8) gemessene Länge (e) der Vertiefung an der Außenseite (13) größer als die in Querrichtung (9) der Holzplatte (2) gemessene größte Breite (f, 1) der Vertiefung (4, 14, 24, 34, 44, 54, 64, 74) an der Außenseite (13) ist, wobei die Länge (e) der Vertiefung (4, 14, 24, 34, 44, 54, 64, 74) an der Außenseite (13) insbesondere mindestens das 1,5fache der größten Breite (f, l) der Vertiefung (4, 14, 24, 34, 44, 54, 64, 74) an der Außenseite (13) und vorteilhaft weniger als das 5fache der größten Breite (f, l) der Vertiefung (4, 14, 24, 34, 44, 54, 64, 74) an der Außenseite (13) beträgt.

3. Holz-Beton-Verbundkonstruktion nach Anspruch 1 oder 2,
**dadurch gekennzeichnet, dass** die Länge (e) der Vertiefung (4, 14, 24, 34, 44, 54, 64, 74) an der Außenseite (13) von 150 mm bis 1.000 mm beträgt, und dass die größte Breite (f, l) der Vertiefung (4, 14, 24, 34, 44, 54, 64, 74) an der Außenseite (13) von 50 mm bis 700 mm beträgt.

4. Holz-Beton-Verbundkonstruktion nach einem der Ansprüche 1 bis 3,
**dadurch gekennzeichnet, dass** die Holzplatte (2) eine Vielzahl von Vertiefungen (4, 14, 24, 34, 44, 54, 64, 74) besitzt, wobei die Vertiefungen (4, 14, 24, 34, 44, 54, 64, 74) in Reihen ausgerichtet an der Holzplatte (2) angeordnet sind, wobei die Reihen in Längsrichtung (8) der Holzplatte (2) verlaufen, und wobei zwischen benachbarten Reihen ein Abstand (d) gebildet ist.

5. Holz-Beton-Verbundkonstruktion nach Anspruch 4,
**dadurch gekennzeichnet, dass** der Abstand (d) mindestens das Doppelte der größten Breite (f, l) einer Vertiefung (4, 14, 24, 34, 44, 54, 64, 74) an der Außenseite (13) beträgt.

6. Holz-Beton-Verbundkonstruktion nach Anspruch 4 oder 5,
**dadurch gekennzeichnet, dass** die Vertiefungen (4, 14, 24, 34, 44, 54, 64, 74) benachbarter Reihen in Längsrichtung (8) der Holzplatte (2) zueinander einen Versatz (t) aufweisen.

7. Holz-Beton-Verbundkonstruktion nach einem der Ansprüche 4 bis 6,
**dadurch gekennzeichnet, dass** die Summe der Längen (e) der in einer Reihe angeordneten Vertiefungen (4, 14, 24, 34, 44, 54, 64, 74) an der Außenseite (13) 20% bis 70% der Länge (y) der Holzplatte (2) beträgt, und dass die Summe der größten Breiten (f, l) der Reihen von Vertiefungen (4, 14, 24, 34, 44, 54, 64, 74) an der Außenseite (13) 5% bis 50% der Breite (x) der Holzplatte (2) beträgt.

8. Holz-Beton-Verbundkonstruktion nach einem der Ansprüche 1 bis 7,
**dadurch gekennzeichnet, dass** die Vertiefung (4, 14, 24, 34, 44, 54, 64, 74) mindestens einen Hinterschnitt besitzt.

9. Holz-Beton-Verbundkonstruktion nach Anspruch 8,
**dadurch gekennzeichnet, dass** der Hinterschnitt an mindestens einer in Längsrichtung (8) verlaufenden Längsseite (10) der Vertiefung (4, 14, 24, 34, 44, 54, 64, 74) ausgebildet ist, wobei der Neigungswinkel (α) der den Hinterschnitt bildenden Längsseite (10) der Vertiefung (4, 14, 24, 34, 44, 54, 64, 74) zur Außenseite (13) von 95° bis 140° beträgt.

10. Holz-Beton-Verbundkonstruktion nach Anspruch 8 oder 9,
**dadurch gekennzeichnet, dass** der Hinterschnitt an mindestens einer in Querrichtung verlaufenden Querseite (11a) der Vertiefung (4, 14, 24, 34, 44, 54, 64, 74) ausgebildet ist.

11. Holz-Beton-Verbundkonstruktion nach einem der Ansprüche 1 bis 10,
**dadurch gekennzeichnet, dass** der Neigungswinkel (γ, γ₁, γ₂, δ, δ₁, δ₂, ε) einer Querseite (11b), die in Querrichtung (9) ausgerichtet ist, zur Außenseite weniger als 60°, insbesondere weniger als 45° beträgt.

12. Holz-Beton-Verbundkonstruktion nach einem der Ansprüche 1 bis 11,
**dadurch gekennzeichnet, dass** die in Querrichtung (9) verlaufenden Querseiten (11a, 11b) einer Vertiefung (4, 14, 24, 34, 44, 54, 64, 74) unsymmetrisch zueinander ausgebildet sind.

13. Holz-Beton-Verbundkonstruktion nach einem der Ansprüche 1 bis 12,
**dadurch gekennzeichnet, dass** die Holzplatte (2) eine Brettsperrholzplatte ist und die mindestens eine Längslage (6) aus nebeneinander angeordneten Holzbrettern (22) ausgebildet ist, wobei die Holzbretter (22) der Längslage (6) an ihren Längsseiten (23) nicht vollflächig miteinander verklebt sind.

## Claims

1. Wood/concrete composite structure, comprising a wooden panel and a concrete slab (3) fixed thereto, wherein the wooden panel (2) has at least one longitudinal layer (6), in which the grain direction of the wood extends in a longitudinal direction (8) of the wooden panel (2), wherein the wooden panel (2) has at least one transverse layer (7), in which the grain direction of the wood extends at right angles to the longitudinal direction (8), wherein the at least one transverse layer (7) and the at least one longitudinal layer (6) are bonded to one another, wherein the wooden panel (2) has at least one recess (4, 14, 24, 34, 44, 54, 64, 74) on the outside (13) assigned to a concrete slab (3), and wherein the concrete slab (3) has a raised area (5) which fills the recess (4, 14, 24, 34, 44, 54, 64, 74), **characterised in that** the recess (4, 14, 24, 34, 44, 54, 64, 74) extends completely through all transverse layers (7).

2. Wood/concrete composite structure according to claim 1,
**characterised in that** the length (e) of the recess as measured in the longitudinal direction (8) is greater on the outside (13) than the maximum width (f, 1) of the recess (4, 14, 24, 34, 44, 54, 64, 74) as measured in the transverse direction (9) of the wooden panel (2) on the outside (13), the length (e) of the recess (4, 14, 24, 34, 44, 54, 64, 74) on the outside (13) amounting in particular to at least 1.5 times the maximum width (f, 1) of the recess (4, 14, 24, 34, 44, 54, 64, 74) on the outside (13) and advantageously less than 5 times the maximum width (f, 1) of the recess (4, 14, 24, 34, 44, 54, 64, 74) on the outside (13).

3. Wood/concrete composite structure according to claim 1 or 2,
**characterised in that** the length (e) of the recess (4, 14, 24, 34, 44, 54, 64, 74) on the outside (13) is 150 mm to 1000 mm and the maximum width (f, l) of the recess (4, 14, 24, 34, 44, 54, 64, 74) on the outside (13) is 50 mm to 700 mm.

4. Wood/concrete composite structure according to any of claim 1 to 3,
**characterised in that** the wooden panel (2) has a plurality of recesses (4, 14, 24, 34, 44, 54, 64, 74), the recesses (4, 14, 24, 34, 44, 54, 64, 74) being arranged in rows on the wooden panel (2), the rows extending in the longitudinal direction (8) of the wooden panel (2) and a distance (d) being formed between adjacent rows.

5. Wood/concrete composite structure according to claim 4,
**characterised in that** the distance (d) amounts to at least twice the maximum width (f, l) of a recess (4, 14, 24, 34, 44, 54, 64, 74) on the outside (13).

6. Wood/concrete composite structure according to claim 4 or 5,
**characterised in that** the recesses (4, 14, 24, 34, 44, 54, 64, 74) of adjacent rows have a mutual offset (t) in the longitudinal direction (8) of the wooden panel (2).

7. Wood/concrete composite structure according to any of claims 4 to 6,
**characterised in that** the sum of the lengths (e) of the recesses (4, 14, 24, 34, 44, 54, 64, 74) arranged in a row amounts to 20% to 70% of the length (y) of the wooden panel (2) on the outside (13), and **in that** the sum of the maximum widths (f, l) of the rows of recesses (4, 14, 24, 34, 44, 54, 64, 74) amounts to 5% to 50% of the width (x) of the wooden panel (2) on the outside (13).

8. Wood/concrete composite structure according to any of claims 1 to 7,
**characterised in that** the recess (4, 14, 24, 34, 44, 54, 64, 74) has at least one undercut.

9. Wood/concrete composite structure according to claim 8,
**characterised in that** the undercut is formed on at least one long side (10), extending in the longitudinal direction (8), of the recess (4, 14, 24, 34, 44, 54, 64, 74), the angle of inclination (α) of the long side (10) of the recess (4, 14, 24, 34, 44, 54, 64, 74), which forms the undercut, being 95° to 140° relative to the outside (13).

10. Wood/concrete composite structure according to claim 8 or 9,
**characterised in that** the undercut is formed on at least one transverse side (11a), extending in the transverse direction, of the recess (4, 14, 24, 34, 44, 54, 64, 74).

11. Wood/concrete composite structure according to any of claims 1 to 10,
**characterised in that** the angle of inclination (γ, γ₁, γ₂, δ, δ₁, δ₂, ε) of a transverse side (11b) oriented in the transverse direction (9) is less than 60°, in particular less than 45° relative to the outside.

12. Wood/concrete composite structure according to any of claims 1 to 11,
**characterised in that** the transverse sides (11a, 11b), which extend in the transverse direction (9), of a recess (4, 14, 24, 34, 44, 54, 64, 74) are designed to be mutually asymmetric.

13. Wood/concrete composite structure according to any of claims 1 to 12,
**characterised in that** the wooden panel (2) is a plywood panel and the at least one longitudinal layer (6) is formed from wooden boards (22) arranged side by side, the wooden boards (22) of the longitudinal layer (6) not being bonded across their entire surface at their long sides (23).

## Revendications

1. Construction composite en bois/béton avec une plaque de bois et une plaque de béton (3) fixée à celle-ci, la plaque de bois (2) comportant au moins une couche longitudinale (6) dans laquelle le sens des fibres du bois s'étend dans un sens longitudinal (8) de la plaque de bois (2), la plaque de bois (2) comportant au moins une couche transversale (7) dans laquelle le sens des fibres du bois s'étend transversalement par rapport au sens longitudinal (8), la ou les couches transversales (7) et la ou les couches longitudinales (6) étant collées ensemble, la plaque de bois (2) présentant au moins un creux (4, 14, 24, 34, 44, 54, 64, 74) sur le côté extérieur (13) associé à une plaque de béton (3), et la plaque de béton (3) présentant une saillie (5) qui remplit le creux (4, 14, 24, 34, 44, 54, 64, 74), **caractérisée en ce que** le creux (4, 14, 24, 34, 44, 54, 64, 74) traverse entièrement toutes les couches transversales (7).

2. Construction composite en bois/béton selon la revendication 1,
**caractérisée en ce que** la longueur (e) du creux du côté extérieur (13) mesurée dans le sens longitudinal (8) est plus grande que la largeur maximale (f, 1) du creux (4, 14, 24, 34, 44, 54, 64, 74) du côté extérieur (13) mesurée dans le sens transversal (9) de la plaque de bois (2), la longueur (e) du creux (4, 14, 24, 34, 44, 54, 64, 74) du côté extérieur (13) étant en particulier égale à au moins 1,5 fois la largeur maximale (f, 1) du creux (4, 14, 24, 34, 44, 54, 64, 74) du côté extérieur (13), et avantageusement à moins de 5 fois la largeur maximale (f, 1) du creux (4, 14, 24, 34, 44, 54, 64, 74) du côté extérieur (13).

3. Construction composite en bois/béton selon la revendication 1 ou 2,
**caractérisée en ce que** la longueur (e) du creux (4, 14, 24, 34, 44, 54, 64, 74) du côté extérieur (13) est de 150 mm à 1000 mm, et **en ce que** la largeur maximale (f, 1) du creux (4, 14, 24, 34, 44, 54, 64, 74) du côté extérieur (13) est de 50 mm à 700 mm.

4. Construction composite en bois/béton selon l'une des revendications 1 à 3, **caractérisée en ce que** la plaque de bois (2) comporte un grand nombre de creux (4, 14, 24, 34, 44, 54, 64, 74), les creux (4, 14, 24, 34, 44, 54, 64, 74) étant disposés sur la plaque de bois (2) en étant alignés sur des rangées, les rangées s'étendant dans le sens longitudinal (8) de la plaque de bois (2), et un écartement (d) étant formé entre les rangées voisines.

5. Construction composite en bois/béton selon la revendication 4,
**caractérisée en ce que** l'écartement (d) est égal à au moins deux fois la largeur maximale (f, 1) d'un creux (4, 14, 24, 34, 44, 54, 64, 74) du côté extérieur (13).

6. Construction composite en bois/béton selon la revendication 4 ou 5,
**caractérisée en ce que** les creux (4, 14, 24, 34, 44, 54, 64, 74) du côté extérieur (13) de rangées voisines présentent dans le sens longitudinal (8) de la plaque de bois (2) un décalage (t).

7. Construction composite en bois/béton selon l'une des revendications 4 à 6, **caractérisée en ce que** la somme des longueurs (e) des creux (4, 14, 24, 34, 44, 54, 64, 74) du côté extérieur (13) disposés sur une rangée représente 20% à 70% de la longueur (y) de la plaque de bois (2), et **en ce que** la somme des largeurs maximales (f, l) des creux (4, 14, 24, 34, 44, 54, 64, 74) du côté extérieur (13) disposés sur une rangée représente 5% à 50% de la largeur (x) de la plaque de bois (2).

8. Construction composite en bois/béton selon l'une des revendications 1 à 7, **caractérisée en ce que** le creux (4, 14, 24, 34, 44, 54, 64, 74) présente au moins une contre-dépouille.

9. Construction composite en bois/béton selon la revendication 8,
**caractérisée en ce que** la contre-dépouille est formée sur au moins un côté longitudinal (10) du creux (4, 14, 24, 34, 44, 54, 64, 74) qui s'étend dans le sens longitudinal (8), l'angle d'inclinaison (α) du côté longitudinal (10) du creux (4, 14, 24, 34, 44, 54, 64, 74) qui forme la contre-dépouille par rapport au côté extérieur (13) étant de 95° à 140°.

10. Construction composite en bois/béton selon la revendication 8 ou 9,
**caractérisée en ce que** la contre-dépouille est formée sur au moins un côté transversal (1 la) du creux (4, 14, 24, 34, 44, 54, 64, 74) qui s'étend dans le sens transversal.

11. Construction composite en bois/béton selon l'une des revendications 1 à 10, **caractérisée en ce que** l'angle d'inclinaison (γ, γ₁, γ₂, δ, δ₁, δ₂) d'un côté transversal (11b) qui est orienté dans le sens transversal (9), par rapport au côté extérieur, est de moins de 60°, en particulier moins de 45°.

12. Construction composite en bois/béton selon l'une des revendications 1 à 11, **caractérisée en ce que** les côtés transversaux (11a, 11b) des creux (4, 14, 24, 34, 44, 54, 64, 74) qui s'étendent dans le sens transversal (9) sont asymétriques l'un par rapport à l'autre.

13. Construction composite en bois/béton selon l'une des revendications 1 à 12, **caractérisée en ce que** la plaque de bois (2) est un panneau de contreplaqué, et la ou les couches longitudinales (6) se composent de planches de bois (22) disposées côte à côte, les planches de bois (22) de la couche longitudinale (6) n'étant pas collées ensemble sur toute leur surface, au niveau de leurs côtés longitudinaux (23).
